# EUROPÄISCHE PATENTSCHRIFT

(11) **EP 2 631 398 B1**
(45) Veröffentlichungstag und Bekanntmachung des Hinweises auf die Patenterteilung: **03.05.2017**
(21) Anmeldenummer: 12075020.3
(22) Anmeldetag: 27.02.2012
(51) Int. Cl.: E05B 15/02, E05B 47/00, E05B 63/20

(54) **Schliessblech mit Auslöseeinrichtung**
Strike plate with release component
Gâche dotée d'un dispositif de déclenchement

(30) Priorität: 15.04.2011 DE 102011017072
(43) Veröffentlichungstag der Anmeldung: 28.08.2013
(73) Patentinhaber: Eldomat Innovative Sicherheit GmbH, 13467 Berlin (DE)
(72) Erfinder: Bartholdi, Eberhard, 13503 Berlin (DE)
(74) Vertreter: Kayser, Christoph

(56) Entgegenhaltungen:
- EP-A1- 1 808 557
- WO-A1-2007/065603
- WO-A2-2012/139549
- WO-A2-2012/139555
- DE-A1- 1 932 398
- DE-A1-102011 017 072

## Beschreibung

Die vorliegende Erfindung betrifft ein Schließblech mit einem Grundkörper, der eine Längsrichtung aufweist und der in einer ersten Hauptfläche einen Riegelausschnitt für ein Riegelelement und/oder einen Fallenausschnitt für eine Falle und zusätzlich einen Auslöseplattenausschnitt mit einer Auslöseeinrichtung aufweist, wobei die Auslöseeinrichtung an dem Auslöseplattenausschnitt und quer zur Längsrichtung des Grundkörpers verstellbar angebracht ist und bei einer Türöffnung mit einer in den Auslöseplattenausschnitt eingreifenden Auslöseplatte (15) zusammenwirken kann.

Ein solches Schließblech ist aus EP 1808 557 A1 bekannt. Eine mit diesem Schließblech verbundene Auslöseeinrichtung dient zur Unterstützung eines mechanischen Verriegelns einer Tür oder eines Fensters. Diese Auslöseeinrichtung kann aber einen Entriegelungsvorgang, z.B. zur Türöffnung, nicht unterstützen.

Die Aufgabe der vorliegenden Erfindung ist daher, ein Schließblech der eingangs genannten Art dahingehend weiterzuentwickeln, dass ein Riegelrückzug mit einem Schloss ohne Schließzylinder oder technisch weniger kompliziert aktiviert werden kann.

Die Aufgabe wird erfindungsgemäß dadurch gelöst, dass die Auslöseeinrichtung auf der Hauptfläche des Grundkörpers angebracht ist.

Die Aufgabe wird erfindungsgemäß auch durch das Verfahren nach Anspruch 17 gelöst.

Mit der vorliegenden Erfindung ist es möglich, das erfindungsgemäße Schließblech mit einem Schloss zu verwenden, das eine separate Auslöseplatte aufweist, mit der eine Türöffnung bzw. ein Rückzug eines Türriegels ausgelöst wird. Das erfindungsgemäße Schließblech kann somit für Schließsysteme eingesetzt werden, in denen ohne Schlüssel und Schließzylinder Türöffnungen durchgeführt werden.

Ein weiterer Vorteil der vorliegenden Erfindung ist, dass die Erfindung einen Auslöseanschlag aufweist, der sich in Längsrichtung des Grundkörpers erstreckt. Der Auslöseanschlag kann auf diese Weise über die gesamte Breite einer geometrischen Ausbildung der Riegelplatte angepasst werden.

Ein weiter Vorteil der vorliegenden Erfindung ist auch, dass die Auslöseeinrichtung quer zur Längsrichtung des Grundkörpers verstellbar ist. Durch die Verstellbarkeit der Auslöseeinrichtung quer zur Längsrichtung des Grundkörpers kann eine variable Fluchtabstimmung zur Ebene des in dem Schließsystem verwendeten Schlosses hergestellt werden. Zudem kann durch die Verstellbarkeit auch eine Fluchtabstimmung mit einem elektromagnetischen Tür öffner herbeigeführt werden, falls ein solcher zum Einsatz kommt. Durch die Verstellbarkeit werden Maßtoleranzen ausgeglichen und bauartbedingte Unterschiede toleriert.

Alternativ kann es von Vorteil sein, wenn nicht die gesamte Auslöseeinrichtung, sondern nur der Auslöseanschlag quer oder parallel zur Längsrichtung des Grundkörpers verstellbar ist.

Ein weiterer Vorteil der vorliegenden Erfindung ist, dass die Auslöseeinrichtung eine Verstellplatte für eine stufenweise Verstellung der Auslöseeinrichtung aufweist, die quer zur Längsrichtung ausgerichtet ist. Auf diese Weise kann die Fluchtabstimmung nicht nur variabel, sondern auch stufenweise entweder zur Ebene des Schlosses oder in Bezug zum elektromagnetischen Türöffner durchgeführt werden. Es hat sich gezeigt, dass Stufen von ≤ 1 mm für die Fluchtabstimmung geeignet sind.

Ein weiterer Vorteil der vorliegenden Erfindung ist, dass die Verstellplatte an ihrer Unterseite eine Verstellplattenzahnung in Längsrichtung aufweist, die in eine Zahnung des Grundkörpers eingreift. Mithilfe der gegenseitigen Verzahnung von Verstellplatte und Grundkörper lässt sich eine ideale stufenweise Verstellung der Auslöseeinrichtung relativ zum Grundkörper herbeiführen.

Ein weiterer Vorteil der vorliegenden Erfindung ist, dass der Grundkörper einen Fallenausschnitt aufweist. Der Fallenausschnitt dient zur Aufnahme einer Türfalle bei Schlosssystemen ohne elektromagnetischen Türöffner und zur Aufnahme einer Türöffnerfalle, wenn ein solcher Türöffner zum Einsatz kommt.

Ein weiterer Vorteil der vorliegenden Erfindung ist, dass der Auslöseplattenausschnitt in Längsrichtung des Grundkörpers zwischen dem Fallenausschnitt und dem Riegelausschnitt angeordnet ist. Es hat sich gezeigt, dass die Anordnung des Auslöseplattenausschnitts zur Aufnahme der eine Türöffnung oder Türschließung aktivierenden Auslöseplatte zwischen dem Fallenausschnitt und dem Riegelausschnitt in Bezug auf die mechanische Auslegung eines Schließsystems besonders günstig ist.

Ein weiterer Vorteil der vorliegenden Erfindung ist, dass der Grundkörper eine Längskante aufweist, an der ein erster Einschnitt und ein zweiter Einschnitt in Abstand zueinander ausgebildet sind, wobei der Fallenausschnitt und der Auslöseplattenausschnitt in der Längsrichtung zwischen dem ersten Einschnitt und dem zweiten Einschnitt angeordnet sind. Die Einschnitte in dem genannten Bereich ermöglichen, aus dem flachen Grundkörper ein Winkelblech zu formen. Dies ist für die Montage des Schließblechs in einer Türzarge günstig.

Ein weiterer Vorteil der vorliegenden Erfindung ist, dass der Grundkörper mit einem Flächenstück verbunden ist, dass zwischen dem ersten Einschnitt und dem zweiten Einschnitt mit der Längskante verbunden ist und sich in einer zweiten Hauptebene erstreckt. Für den Fall, dass sich das Flächenstück in einer zweiten Richtung erstrecken soll, dienen die jeweiligen Einschnitte als Begrenzung.

Für den Einbau des Schließblechs in einer Türzarge ist es günstig, dass sich das Flächenstück senkrecht zu dem Grundkörper erstreckt.

Ein weiterer Vorteil der vorliegenden Erfindung ist, dass das Flächenstück mit dem Grundkörper einstückig verbunden ist. Auf diese Weise ist die Herstellung des Grundkörpers und des Flächenstücks in einem einzigen Arbeitsgang möglich.

Ein weiterer Vorteil der vorliegenden Erfindung ist, dass das Flächenstück eine seitliche Begrenzung für einen elektromagnetischen Türöffner bildet. Für den Einsatz eines elektromagnetischen Türöffners ist es günstig, dass dieser an einer vorbestimmten Stelle fest mit dem Schließblech verbunden werden kann. Das Flächenstück dient als eine seitliche Abdeckung für den elektromagnetischen Türöffner. Dies erhöht die mechanische Festigkeit einer Einheit aus Schließblech und Türöffner.

Die führt zu einer kompakten Bauweise mit hoher mechanischer Festigkeit der Einheit Schließblech und Türöffner

Ein weiterer Vorteil der vorliegenden Erfindung ist, dass der erste Einschnitt und der zweite Einschnitt jeweils eine Aussparung an der Längskante bilden. Die Wegnahme von Material an den beiden Einschnitten verbessert die Umbiegung des Flächenstücks entlang einer Biegeleine.

Ein weiterer Vorteil der vorliegenden Erfindung ist, dass das Flächenstück zwischen dem ersten Einschnitt und dem zweiten Einschnitt umgebogen ist. Durch die Biegbarkeit ist es möglich, das Flächenstück vor Ort an individuelle Baumaße anzupassen. So kann aufgrund der Aussparungen an den Einschnitten eine Biegelinie zwischen dem Grundkörper und dem Flächenstück parallel zur Längskante verlaufen, nicht parallel zur Längskante verlaufen oder mit der Längskante zusammenfallen.

Ein Vorteil des erfindungsgemäßen Verfahrens zum Anbringen eines Schließblechs mit den Merkmalen eines der Ansprüche 1 bis 15 ist, dass neben dem Bereitstellen eines Schließblechs und dem Befestigen des Schließblechs in Bezug zu einem Stulpblech auch ein Einstellen der Auslöseeinrichtung in Bezug zu einer nach dem Stulpblech vorstehenden Riegelplatte vorgesehen ist. Dadurch kann die Aktivierung des Riegelrückzugs optimal eingestellt werden.

Ein weiterer Vorteil der vorliegenden Erfindung ist, dass das Verfahren vor dem Befestigen des Schließblechs ein Umbiegen eines Flächenstücks entlang einer Biegelinie in Abhängigkeit von den Abmessungen eines elektromagnetischen Türöffners und/oder in Abhängigkeit von den Abmessungen einer Einbaustelle umfasst.

Ausführungsformen der vorliegenden Erfindung werden im Folgenden anhand der Zeichnungen näher beschrieben. Es zeigen:
Fig. 1 eine schematische Draufsicht eines Schließblechs in einer ersten Ausführungsform gemäß vorliegender Erfindung;
Fig. 2 eine schematische Seitenansicht des Schließblechs aus Fig. 1;
Fig. 3 eine schematische Seitenansicht eines Stulpblechs mit Riegelplatte;
Fig. 4 eine schematische Schnittdarstellung einer Auslöseeinrichtung des Schließblechs aus Fig. 1;
Fig. 5 eine schematische Schnittdarstellung der Riegelplatte aus Fig. 3 zum Eingriff in einen Riegelplattenausschnitt des Schließblechs aus Fig. 1;
Fig. 6 eine schematische Draufsicht eines Schließblechs gemäß vorliegender Erfindung in einer zweiten Ausführungsform mit einem Flächenstück;
Fig. 7 eine schematische Seitenansicht des Schließblechs aus Fig. 6;
Fig. 8 eine schematische Seitenansicht eines Stulpblechs mit einer Riegelplatte;
Fig. 9 eine schematische Schnittdarstellung einer Auslöseeinrichtung des Schließblechs aus Fig. 6;
Fig. 10 eine schematische Schnittdarstellung der Riegelplatte aus Fig. 8 zum Eingriff in einen Riegelplattensausschnitt des Schließblechs aus Fig. 6;
Fig. 11 eine schematische Draufsicht einer Auslöseeinrichtung für ein Schließblech nach Fig. 1 oder Fig. 6 gemäß vorliegender Erfindung;
Fig. 12 eine schematische Seitenansicht der Auslöseeinrichtung aus Fig. 11; und
Fig. 13 eine schematische Schnittdarstellung in Querrichtung der Auslöseeinrichtung aus Fig. 11.

In Fig. 1 ist schematisch eine Draufsicht eines Schließblechs 1 in einer ersten Ausführungsform gemäß vorliegender Erfindung dargestellt. In der beschriebenen Ausführungsform ist das Schließblech 1 dazu vorgesehen, in einer Türzarge eingebaut zu werden. Der Einbau soll so erfolgen, dass außer der in Fig. 1 dargestellten "Sichtfläche" nach dem Einbau keine weiteren Bauteile des Schließblechs 1 sichtbar sind. Dies gilt insbesondere auch für die in Fig. 6 dargestellte Ausführungsform.

Die Beschreibung der Ausführungsform mit Bezug auf die Verwendung des Schließblechs an einer Tür ist rein beispielhaft gewählt. Ein solches Schließblech kann auch in Verbindung mit Schlössern an anderen Bauteilen zum Einsatz kommen, die eine Öffnung in einer Wand oder Mauer bilden und mit einem eine solche Öffnung verschließenden Bauelement zusammenwirken. Der Begriff "Tür" wird im Folgenden und auch in den Ansprüchen als Synonym für andere Einsatzorte, wie zum Beispiel Fenster, verwendet. Der Bezug auf eine Tür schränkt den Gegenstand der vorliegenden Erfindung im Folgenden nicht auf die Verwendung in Türen ein.

Das Schließblech 1 hat in der vorliegenden Ausführungsform einen Grundkörper 2 mit einer viereckigen Geometrie mit einer ersten Längskante 3, einer zweiten Längskante 3', einer ersten Querkante 5 und einer zweiten Querkante 5'. In anderen Ausführungsformen kann der Grundkörper 2 des Schließblechs 1 bzw. das Schließblech 1 auch eine andere Geometrie aufweisen. So ist es üblich, neben eckigen Schließblechen 1 auch abgerundete Schließbleche zu verwenden. Bei solchen abgerundeten Schließblechen folgt der Übergang von der einen Längskante 3 zur anderen Längskante 3' kreisbogenförmig.

Die Querkanten 5, 5' bestimmen die Breite des Grundkörpers 2 bzw. des Schließblechs 1. Diese ist auf die Abmessung des Einbaugegenstands abgestimmt.

Der Grundkörper weist in der Nähe der Querkanten 5, 5' jeweils wenigstens ein Durchgangsloch 7 auf. In der vorliegenden Ausführungsform sind jeweils zwei Durchgangslöcher 7 in der Nähe einer der Querkanten 5, 5' vorgesehen. Die Durchgangslöcher 7 dienen zur Aufnahme von Befestigungsschrauben (nicht dargestellt), um das Schließblech 1 an einer Türzarge (nicht dargestellt) fest anzubringen. Die Durchgangslöcher 7 sind in der Nähe der jeweiligen Querkanten 5, 5' versetzt angeordnet, um eine Verbindung mit der Türzarge mit höherer Kraftschlüssigkeit herzustellen.

Die in Fig. 1 dargestellte Draufsicht des Schließblechs 1 zeigt eine Hauptfläche H1 des Grundkörpers 2. In der Hauptfläche H1 sind in der dargestellten Ausführungsform ein Fallenausschnitt 9 für eine Türfalle und einen Riegelausschnitt 11 für einen Riegel (eines Schlosses) und ein Auslöseplattenausschnitt 13 für eine Auslöseplatte eines Schlosses ausgebildet. Für die vorliegende Erfindung ist das Vorhandensein einer Falle und eines Fallenausschnitts 9 nicht zwingend erforderlich. Aus diesem Grunde werden ausdrücklich auch Schließbleche 1 in Ausführungsformen beansprucht, die keinen Fallenausschnitt 9 aufweisen. Für die vorliegende Erfindung ist auch das Vorhandensein eines Riegels und eines Riegelausschnitts 11 nicht zwingend erforderlich. Aus diesem Grunde werden ausdrücklich auch Schließbleche 1 in Ausführungsformen beansprucht, die keinen Riegelausschnitt 11 aufweisen.

In der Nähe des Riegelausschnitts 11 und in der vorliegenden Ausführungsform zwischen dem Fallenausschnitt 9 und dem Riegelausschnitt 11, ungefähr in der Längsmitte des Grundkörpers 2 ist ein Auslöseplattenausschnitt 13 ausgebildet. Der Auslöseplattenausschnitt 13 ist zur Aufnahme einer Auslöseplatte 15 (Fig. 3, Fig. 5) vorgesehen. Die Auslöseplatte 15 ist ein Bauteil des Schlosses und daher nicht Gegenstand der vorliegenden Erfindung. Für eine automatische Auslösung eines Riegelrückzugs aus dem Riegelausschnitt 11 ist die Riegelplatte 15 aber von Bedeutung. Aus diesem Grunde wird das Schließblech 1 in einer Türzarge so angeordnet, dass der Auslöseplattenausschnitt 13 gegenüber einem Stulpblech 16 und der Riegelplatte 15 ausgerichtet ist, so dass diese beim Verschließen einer Tür in den Auslöseplattenausschnitt 13 eingreifen kann.

An dem Auslöseplattenausschnitt 13 ist eine Auslöseeinrichtung 17 angebracht. Die Auslöseeinrichtung 17 ist in der vorliegenden Ausführungsform quer zu einer Längsrichtung des Grundkörpers 2 verstellbar. In anderen Ausführungen kann eine Verstellbarkeit auch in eine andere Richtung oder durch Schwenkung des Auslöseanschlags 17.2 oder der Auslöseeinrichtung 17 herbeigeführt werden. Die Längsrichtung des Grundkörpers 2 ist die Richtung, die sich parallel zu den Längskanten 3, 3' erstreckt. Die Verstellbarkeit der Auslöseeinrichtung 17 erfolgt also im Wesentlichen parallel zu den Querkanten 5, 5'. Die Auslöseeinrichtung 17 umfasst in der vorliegenden Ausführungsform eine Verstellplatte 17.1 und einen Auslöseanschlag 17.2. In der Verstellplatte 17.1 ist ein Langloch 17.3 ausgebildet, das mit einer Gewindebohrung im Grundkörper 2 fluchtet, so dass mithilfe einer Betätigungsschraube 17.4 eine Verstellung des Auslöseanschlags 17.2 im Auslöseplattenausschnitt 13 möglich ist.

In anderen Ausführungsformen kann auch eine Konstruktion gewählt sein, in der der Auslöseanschlag 17.2 selbst, unabhängig von einer Verstellplatte, verschiebbar angebracht ist.

In Fig. 2 ist zu sehen, dass die Auslöseeinrichtung 17 auf der Hauptfläche H1 des Grundkörpers 2 erfindungsgemäß angebracht ist.

In den Figuren 6, 7, 8, 9 und 10 ist eine zweite Ausführungsform des Schließblechs 1 gemäß vorliegender Erfindung dargestellt. Die zweite Ausführungsform unterscheidet sich von der ersten Ausführungsform lediglich durch ein Flächenstück 19 (Fig. 7), das sich in einer zweiten Hauptebene H2 erstreckt. Durch das Flächenstück 19 ergibt sich konstruktiv eine Änderung an der zweiten Längskante 3'. Darüber hinaus ist das Schließblech 1 der zweiten Ausführungsform mit dem der ersten Ausführungsform identisch. Es wird daher die Beschreibung der zweiten Ausführungsform auf die konstruktiven Änderungen an der zweiten Längskante 3' beschränkt. Für die Bauteile, die in der zweiten Ausführungsform identisch sind mit denjenigen der ersten Ausführungsform, werden auch die gleichen Bezugszeichen verwendet.

Der Grundkörper 2 des Schließblechs 1 in Fig. 6 zeigt die zweite Ausführungsform gemäß vorliegender Erfindung in Draufsicht, also mit der ersten Hauptfläche H1. Die Längskante 3' erstreckt sich nicht durchgehend zwischen der ersten Querkante 5 und der zweiten Querkante 5'. An der Längskante 3' sind ein erster Einschnitt 21 und ein zweiter Einschnitt 23 ausgebildet. In der vorliegenden Ausführungsform sind der erste Einschnitt 21 und der zweite Einschnitt 23 als Materialaussparung ausgebildet, so dass die beiden Einschnitte 21, 23 U-förmig sind. Zwischen dem ersten Einschnitt 21 und dem zweiten Einschnitt 23 erstreckt sich in der zweiten Hauptebene H2 das Flächenstück 19 (Fig. 7). Das Flächenstück 19 ist in der vorliegenden Ausführungsform einstückig mit dem Grundkörper 2 ausgebildet und vorzugsweise ein Teil desselben, der in einem Arbeitsgang aus der ersten Hauptfläche H1 in die zweite Hauptebene H2 derart umgebogen wird, dass sich dieser in der in der zweiten Ausführungsform der vorliegenden Erfindung dargestellten Weise erstreckt.

In anderen Ausführungsformen kann das Flächenstück 19 aber auch ein separates Bauteil sein, das an der Längskante 3' mit dem Grundkörper 2 in einer beliebigen Weise mechanisch verbunden ist oder sogar nur über ein drittes Bauteil mit dem Grundkörpers verbunden ist.

Bei der einstückigen Bauweise ergibt sich durch Umbiegen des Flächenstücks 19 zwischen dem ersten Einschnitt 21 und dem zweiten Einschnitt 23 eine Biegelinie 25. In der in Fig. 6 dargestellten zweiten Ausführungsform verläuft die Biegelinie 25 parallel zur Längskante 3' und ist gegenüber dieser ein wenig zurückgesetzt. In anderen Ausführungsformen kann die Biegelinie 25 aber auch mit der Längskante 3' fluchten und gar gegenüber dieser ein wenig vorspringen. Es ist auch denkbar, dass aufgrund der U-förmigen Ausbildung der Einschnitte 21, 23 ein Verlauf der Biegelinie 25 schräg zur Längskante, also nicht parallel zu dieser, gewählt wird.

Eine Entscheidung über den Verlauf der Biegelinie 25 hängt ab von den Abmessungen der mit dem Schließblech 1 zu verbindenden Bauteile. Das Flächenstück 19 wird in der zweiten Ausführungsform gemäß vorliegender Erfindung als seitliche Abdeckung für einen elektromagnetischen Türöffner (nicht dargestellt) genutzt.

Das Flächenstück 19 ist in der zweiten Hauptebene H2 U-förmig ausgebildet und umschließt somit eine Öffnung 27 für den Türöffner.

In Fig. 11 ist schematisch in Draufsicht die Auslöseeinrichtung 17 dargestellt. Die Verstellplatte 17.1 ist in der vorliegenden Ausführungsform ein rechteckiger Streifen mit einer Stirnseite 17.5. Mit der Stirnseite 17.5 fluchtend erstreckt sich zu einer Seite der Verstellplatte 17.1 der Auslöseanschlag 17.2. In der vorliegenden Ausführungsform hat der Auslöseanschlag 17.2 für die Riegelplatte 15 eine etwas geringere Länge als die Breite der Verstellplatte 17.1 bzw. die Stirnseite 17.5. Die Länge des Aulöseanschlags 17.2 kann aber in anderen Ausführungsformen ganz anderen Abmessungen haben, die an die jeweiligen baulichen Gegebenheiten angepasst sind und auch größer als die Breite der Verstellplatte 17.1 sind.

Insgesamt hat die Auslöseeinrichtung 17 eine in etwa L-förmige Geometrie. In der Verstellplatte 17.1 ist das Langloch 17.3 ausgebildet. Der Auslöseanschlag 17.2 kann auch als Rolle ausgebildet sein. Dadurch könnte die Auslösezeit noch verringert werden.

In Fig. 12 ist schematisch eine Seitenansicht der Auslöseeinrichtung 17 aus Fig. 11 dargestellt. Die Auslöseeinrichtung 17.1 weist an einer Unterseite 17.6 eine Riffelung 17.7 oder Zahnung auf, die in Fig. 11 bereits angedeutet ist. In einer am Grundkörper 2 in Fig. 1 oder Fig. 6 montierten Weise erstrecken sich die Zahnungen 17.7 oder Zähne in Längsrichtung des Grundkörpers 2, so dass eine Verstellung der Verstellplatte 17.1 quer zur Längsrichtung des Grundkörpers 2 stufenweise erfolgen kann. Die Abstände zwischen zwei aneinander angrenzenden Zähnen oder Riefeln beträgt ≤ 1 mm, kann aber an die Abmessungen des Schließblechs 1 angepasst werden und dann auch größer ausfallen. Die Verstellweite ergibt sich aus der Länge des Langlochs 17.3. Auch die Länge des Langlochs 17.3 kann an die Abmessung des Schließblechs 1 angepasst werden.

In Fig. 13 ist schematisch ein Schnitt quer durch die Auslöseeinrichtung 17 aus Fig. 11 dargestellt.

### Bezugszeichenliste

- 1: Schließblech
- 2: Grundkörper
- 3: erste Längskante
- 3': zweite Längskante
- 5: erste Querkante
- 5': zweite Querkante
- 7: Durchgangsloch
- 9: Fallenausschnitt
- 11: Riegelausschnitt
- 13: Auslöseplattenausschnitt
- 15: Auslöseplatte
- 16: Stulpblech
- 17: Auslöseeinrichtung
- 17.1: Verstellplatte
- 17.2: Auslöseanschlag
- 17.3: Langloch
- 17.4: Betätigungsschraube
- 17.5: Stirnseite
- 17.6: Unterseite
- 17.7: Verzahnung
- 19: Flächenstück
- 21: erster Einschnitt
- 23: zweiter Einschnitt
- 25: Biegelinie
- 27: Öffnung
- H1: erste Haupt**fläche**
- H2: zweite Hauptebene

## Patentansprüche

1. Schließblech (1) mit einem Grundkörper (2), der eine Längsrichtung aufweist und der in einer ersten Hauptfläche (H1) einen Riegelausschnitt (11) für ein Riegelelement und/oder einen Fallenausschnitt (9) für eine Falle und zusätzlich einen Auslöseplattenausschnitt (13) mit einer Auslöseeinrichtung (17) aufweist, wobei die Auslöseeinrichtung (17) an dem Auslöseplattenausschnitt (13) und quer zur Längsrichtung des Grundkörpers (2) verstellbar angebracht ist und bei einer Türöffnung mit einer in den Auslöseplattenausschnitt (13) eingreifenden Auslöseplatte (15) zusammenwirken kann,
**dadurch gekennzeichnet,**
**dass** die Auslöseeinrichtung (17) auf der Hauptfläche (H1) des Grundkörpers (2) angebracht ist.

2. Schließblech nach Anspruch 1,
**dadurch gekennzeichnet,**
**dass** die Auslöseeinrichtung (17) einen Auslöseanschlag (17.2) aufweist, der sich in Längsrichtung des Grundkörpers (2) erstreckt.

3. Schließblech nach Anspruch 2,
**dadurch gekennzeichnet,**
**dass** der Auslöseanschlag (17.2) quer oder parallel zur Längsrichtung des Grundkörpers (2) verstellbar ist.

4. Schließblech nach einem der Ansprüche 1 bis 3,
**dadurch gekennzeichnet,**
**dass** die Auslöseeinrichtung (17) eine Verstellplatte (17.1) für eine stufenweise Verstellung der Auslöseeinrichtung (17) aufweist, die quer zur Längsrichtung ausgerichtet ist.

5. Schließblech nach Anspruch 4,
**dadurch gekennzeichnet,**
**dass** die Verstellplatte (17.1) an ihrer Unterseite(17.6) eine Verzahnung (17.7) in Längsrichtung aufweist, die in eine Verzahnung des Grundkörpers (2) eingreift.

6. Schließblech nach Anspruch 5,
**dadurch gekennzeichnet,**
**dass** im Bereich der Verzahnung (17.7) der Verstellplatte (17.1) ein Langloch (17.3) quer zur Längsrichtung des Grundkörpers () und in dem Grundkörper (2) ein mit dem Langloch (17.3) fluchtendes Durchgangsloch ausgebildet ist.

7. Schließblech nach einem der Ansprüche 1 bis 6,
**dadurch gekennzeichnet,**
**dass** der Auslöseplattenausschnitt (13) in Längsrichtung des Grundkörpers (2) zwischen dem Fallenausschnitt (9) und dem Riegelausschnitt (11) angeordnet ist.

8. Schließblech nach einem der vorstehenden Ansprüche,
**dadurch gekennzeichnet,**
**dass** der Grundkörper (2) eine Längskante (3') aufweist, in der ein erster Einschnitt (21) und ein zweiter Einschnitt (23) in Abstand zueinander ausgebildet sind, wobei der Fallenausschnitt (9) und der Auslöseplattenausschnitt (13) in der Längsrichtung zwischen dem ersten Einschnitt (21) und dem zweiten Einschnitt (23) angeordnet sind.

9. Schließblech nach Anspruch 8,
**dadurch gekennzeichnet,**
**dass** der Grundkörper (2) mit einem Flächenstück (19) verbunden ist, dass zwischen dem ersten Einschnitt (21) und dem zweiten Einschnitt (23)mit der Längskante (3') verbunden ist und sich in einer zweiten Hauptebene (H2) erstreckt.

10. Schließblech nach Anspruch 9,
**dadurch gekennzeichnet,**
**dass** sich das Flächenstück (19) senkrecht zu dem Grundkörper (2) erstreckt.

11. Schließblech nach Anspruch 9 oder 10,
**dadurch gekennzeichnet,**
**dass** das Flächenstück (19) mit dem Grundkörper (2) einstückig verbunden ist.

12. Schließblech nach einem der Ansprüche 9 bis 10,
**dadurch gekennzeichnet,**
**dass** das Flächenstück (19) eine seitliche Begrenzung für einen elektromagnetischen Türöffner bildet.

13. Schließblech nach einem der Ansprüche 8 bis 11,
**dadurch gekennzeichnet,**
**dass** der erste Einschnitt (21) und der zweite Einschnitt (23) jeweils eine Aussparung an der Längskante (3') bilden.

14. Schließblech nach einem der Ansprüche 9 bis 13,
**dadurch gekennzeichnet,**
**dass** das Flächenstück (19) zwischen dem ersten Einschnitt (21) und dem zweiten Einschnitt (23) umgebogen ist.

15. Schließblech nach Anspruch 14,
**dadurch gekennzeichnet,**
**dass** zwischen dem Grundkörper (2) und dem Flächenstück (19) eine Biegelinie (25) verläuft, wobei deren Ausrichtung ausgewählt ist aus der Gruppe bestehend aus parallel zur Längskante (3'), nicht parallel zur Längskante (3'), mit der Längskante (3')zusammenfallend.

16. Verfahren zum Anbringen eines Schließblechs mit den Merkmalen eines der Ansprüche 1 bis 15, mit den Schritten:
- Bereitstellen des Schließblechs (1),
- Befestigen des Schließblechs (1) in Bezug zu einem Stulpblech (16),
**gekennzeichnet durch** die weiteren Schritte:
- Einstellen der Auslöseeinrichtung (17) in Bezug zu einer aus dem Stulpblech (16) vorstehenden Auslöseplatte (15), wobei die Auslöseeinrichtung (17) auf einer Hauptfläche (H1) relativ zum Grundkörper (2) verstellt wird.

17. Verfahren nach Anspruch 16,
**gekennzeichnet durch** den weiteren Schritt:
- vor dem Befestigen des Schließblechs (1), Umbiegen eines Flächenstücks entlang einer Biegelinie, in Abhängigkeit von den Abmessungen eines elektromagnetischen Türöffners und/oder in Abhängigkeit von den Abmessungen einer Einbaustelle.

## Claims

1. A striking plate (1) with a base body (2) that has a longitudinal direction and features a locking bolt cutout (11) for a locking bolt element and/or a latch cutout (9) for a latch, as well as an additional trigger plate cutout (13) for a trigger device (17), in a first principal surface (H1), wherein the trigger device (17) is arranged on the trigger plate cutout (13), as well as displaceable transverse to the longitudinal direction of the base body (2), and can cooperate with a trigger plate (15) engaging into the trigger plate cutout (13) when the door is opened,
**characterized in**
**that** the trigger device (17) is arranged on the principal surface (H1) of the base body (2).

2. The striking plate according to claim 1,
**characterized in**
**that** the trigger device (17) features a trigger stop (17.2) that extends in the longitudinal direction of the base body (2).

3. The striking plate according to claim 2,
**characterized in**
**that** the trigger stop (17.2) can be adjusted transverse or parallel to the longitudinal direction of the base body (2).

4. The striking plate according to one of claims 1-3,
**characterized in**
**that** the trigger device (17) features an adjusting plate (17.1) for an incremental adjustment of the trigger device (17), wherein said adjusting plate is oriented transverse to the longitudinal direction.

5. The striking plate according to claim 4,
**characterized in**
**that** the adjusting plate (17.1) features on its underside (17.6) a longitudinal toothing (17.7) that engages into a toothing of the base body (2).

6. The striking plate according to claim 5,
**characterized in**
**that** an oblong hole (17.3) is formed transverse to the longitudinal direction of the base body in the region of the toothing (17.7) of the adjusting plate (17.1), and in that a through-hole, which is aligned with the oblong hole (17.3), is formed in the base body (2).

7. The striking plate according to one of claims 1-6,
**characterized in**
**that** the trigger plate cutout (13) is arranged between the latch cutout (9) and the locking bar cutout (11) referred to the longitudinal direction of the base body (2).

8. The striking plate according to one of the preceding claims,
**characterized in**
**that** the base body (2) has a longitudinal edge (3'), in which a first incision (21) and a second incision (23) are arranged at a distance from one another, wherein the latch cutout (9) and the trigger plate cutout (13) are arranged between the first incision (21) and the second incision (23) referred to the longitudinal direction.

9. The striking plate according to claim 8,
**characterized in**
**that** the base body (2) is connected to a surface section (19), which is connected to the longitudinal edge (3') between the first incision (21) and the second incision (23) and extends in a second principal plane (H2).

10. The striking plate according to claim 9,
**characterized in**
**that** the surface section (19) extends perpendicular to the base body (2).

11. The striking plate according to claim 9 or 10,
**characterized in**
**that** the surface section (19) is integrally connected to the base body (2).

12. The striking plate according to one of claims 9-10,
**characterized in**
**that** the surface section (19) forms a lateral boundary for an electromagnetic door opener.

13. The striking plate according to one of claims 8-11,
**characterized in**
**that** the first incision (21) and the second incision (23) respectively form a recess on the longitudinal edge (3').

14. The striking plate according to one of claims 9-13,
**characterized in**
**that** the surface section (19) is bent between the first incision (21) and the second incision (23).

15. The striking plate according to claim 14,
**characterized in**
**that** a bending line (25) extends between the base body (2) and the surface section (19), wherein the orientation of said bending line is chosen from the group comprising orientations parallel to the longitudinal edge (3'), non-parallel to the longitudinal edge (3') and coinciding with the longitudinal edge (3').

16. A method for installing a striking plate with the characteristics of one of claims 1-15, with said method comprising the steps of:
- supplying the striking plate (1), and
- fastening the striking plate (1) relative to a cuff plate (16),
**characterized by** the additional steps of:
- adjusting the trigger device (17) relative to a trigger plate (15) protruding from the cuff plate (16), wherein the trigger device (17) is adjusted relative to the base body (2) on a principal surface (H1).

17. The method according to claim 16,
**characterized by** the additional step of:
- bending a surface section along a bending line in dependence on the dimensions of an electromagnetic door opener and/or in dependence on the dimensions of an installation site prior to fastening the striking plate (1).

## Revendications

1. Gâche (1) avec un corps de base (2) qui présente une direction longitudinale et qui présente, dans une première surface principale (H1), une découpe de pêne (11) pour un élément de pêne et/ou une découpe de loquet (9) pour un loquet et additionnellement une découpe de plaque de déclenchement (13) avec un dispositif de déclenchement (17), dans laquelle le dispositif de déclenchement (17) est aménagé de façon réglable au niveau de la découpe de plaque de déclenchement (13) et transversalement à la direction longitudinale du corps de base (2) et peut, en cas d'une ouverture de porte, coopérer avec une plaque de déclenchement (15) en prise dans la découpe de plaque de déclenchement (13),
**caractérisée en ce que**
le dispositif de déclenchement (17) est aménagé sur la surface principale (H1) du corps de base (2).

2. Gâche selon la revendication 1, **caractérisée en ce que** le dispositif de déclenchement (17) présente une butée de déclenchement (17.2) qui s'étend en direction longitudinale du corps de base (2).

3. Gâche selon la revendication 2, **caractérisée en ce que** la butée de déclenchement (17.2) est réglable transversalement ou parallèlement à la direction longitudinale du corps de base (2).

4. Gâche selon l'une des revendications 1 à 3, **caractérisée en ce que** le dispositif de déclenchement (17) présente une plaque de réglage (17.1) pour un réglage graduel du dispositif de déclenchement (17), laquelle est orientée transversalement à la direction longitudinale.

5. Gâche selon la revendication 4, **caractérisée en ce que** la plaque de réglage (17.1) présente, sur sa face inférieure (17.6), une denture (17.7) en direction longitudinale qui est en prise dans une denture du corps de base (2).

6. Gâche selon la revendication 5, **caractérisée en ce que**, dans la zone de la denture (17.7) de la plaque de réglage (17.1), un trou oblong (17.3) est réalisé transversalement à la direction longitudinale du corps de base (2) et **en ce que** dans le corps de base (2), un trou de passage en alignement avec le trou oblong (17.3) est formé.

7. Gâche selon l'une des revendications 1 à 6, **caractérisée en ce que** la découpe de plaque de déclenchement (13) est disposée en direction longitudinale du corps de base (2) entre la découpe de loquet (9) et la découpe de pêne (11).

8. Gâche selon l'une des revendications précédentes, **caractérisée en ce que** le corps de base (2) présente une arête longitudinale (3') dans laquelle une première entaille (21) et une deuxième entaille (23) sont formées à distance l'une de l'autre, dans laquelle la découpe de pêne (9) et la découpe de plaque de déclenchement (13) sont disposées dans la direction longitudinale entre la première entaille (21) et la deuxième entaille (23).

9. Gâche selon la revendication 8, **caractérisée en ce que** le corps de base (2) est relié à une partie de surface (19), laquelle est reliée, entre la première entaille (21) et la deuxième entaille (23), à l'arête longitudinale (3') et s'étend dans un deuxième plan principal (H2).

10. Gâche selon la revendication 9, **caractérisée en ce que** la partie de surface (19) s'étend perpendiculairement au corps de base (2).

11. Gâche selon la revendication 9 ou 10, **caractérisée en ce que** la partie de surface (19) est reliée d'un seul tenant au corps de base (2).

12. Gâche selon l'une des revendications 9 à 10, **caractérisée en ce que** la partie de surface (19) forme une délimitation latérale pour un ouvre-porte électromagnétique.

13. Gâche selon l'une des revendications 8 à 11, **caractérisée en ce que** la première entaille (21) et la deuxième entaille (23) forment respectivement un évidement au niveau de l'arête longitudinale (3').

14. Gâche selon l'une des revendications 9 à 13, **caractérisée en ce que** la partie de surface (19) est repliée entre la première entaille (21) et la deuxième entaille (23).

15. Gâche selon la revendication 14, **caractérisé en ce qu'**une ligne de pliage (25) s'étend entre le corps de base (2) et la partie de surface (19), dans laquelle l'orientation de celle-ci est choisie dans le groupe formé par : parallèlement à l'arête longitudinale (3'), non parallèlement à l'arête longitudinale (3'), de façon à coïncider avec l'arête longitudinale (3').

16. Procédé pour la pose d'une gâche avec les caractéristiques de l'une des revendications 1 à 15, avec les étapes suivantes :
- la mise à disposition de la gâche (1),
- la fixation de la gâche (1) par rapport à sa têtière (16),
**caractérisée par** les autres étapes suivantes :
- le réglage du dispositif de déclenchement (17) par rapport à une plaque de déclenchement (15) dépassant de la têtière (16), dans lequel le dispositif de déclenchement (17) est réglé sur une surface principale (H1) par rapport au corps de base (2).

17. Procédé selon la revendication 16, **caractérisé par** l'autre étape suivante :
- avant la fixation de la gâche (1), le repliage d'une partie de surface le long d'une ligne de pliage en fonction des dimensions d'un ouvre-porte électromagnétique et/ou en fonction des dimensions d'un emplacement de montage.
